# FASCICULE DE BREVET EUROPEEN

(11) **EP 3 026 506 B1**
(45) Date de publication et mention de la délivrance du brevet: **16.01.2019**
(21) Numéro de dépôt: 14194957.8
(22) Date de dépôt: 26.11.2014
(51) Int. Cl.: G04F 7/08, G04F 3/02, G04B 19/02

(54) **Chronomètre avec sélecteur de vitesse**
Zeitmessgerät mit Geschwindigkeitswahlschalter
Timer with speed selector

(43) Date de publication de la demande: 01.06.2016
(73) Titulaire: The Swatch Group Management Services AG, 2502 Biel/Bienne (CH)
(72) Inventeur: Bravo, Paul, 2074 Marin-Epagnier (CH)
(74) Mandataire: Ravenel, Thierry Gérard Louis

(56) Documents cités:
- EP-A2- 2 012 199
- WO-A1-2011/160970
- CH-A- 74 144
- CH-A1- 707 870
- FR-A- 701 884
- FR-A- 857 402

## Description

### Domaine de l'invention

L'invention se rapporte à un mouvement horloger comprenant au moins une première et une seconde fonction mettant en oeuvre l'affichage d'au moins des première et seconde informations, et notamment des informations tachymétriques.

### Arrière-plan de l'invention

Il est connu du document WO 2011/160970 un mouvement horloger comprenant un mécanisme associé à l'une des première et seconde fonctions, ainsi qu'un organe de sélection pouvant être déplacé entre les première et seconde positions, associées respectivement aux première et seconde fonctions et, correspondant à l'établissement de première et seconde liaisons cinématiques respectives, entre le rouage de finissage et le mobile d'affichage, donnant lieu à des sens de rotation opposés et/ou à des vitesses de rotation différentes du mobile d'affichage.

Les première et seconde fonctions sont des fonctions de chronographe et de compte-à-rebours, le mobile d'affichage étant destiné à assurer les déplacements de l'organe d'affichage dans un premier sens lors de l'activation de la fonction chronographe et dans un second sens lors de l'activation de la fonction compte-à-rebours.

Le mouvement horloger décrit ci-dessus présente plusieurs inconvénients. On mentionnera tout d'abord que le compte-à-rebours nécessite un réglage préalable de la valeur à décompter, valeur dont le mouvement tient compte afin de déterminer la fonction à activer, ce qui implique une complication à l'utilisation. On mentionnera aussi qu'un tel mécanisme présente un nombre de pièces relativement important ce qui implique un mécanisme relativement complexe et difficile à mettre en oeuvre.

### Résumé de l'invention

L'invention a notamment pour objectif de pallier les différents inconvénients de ces techniques connues.

Plus précisément, un objectif de l'invention est de fournir un tachymètre et/ou un chronographe permettant d'obtenir une lecture plus précise de la vitesse moyenne en fonction de la situation rencontrée, une régate ou une course automobile par exemple.

L'invention a également pour objectif, au moins dans un mode de réalisation particulier, de fournir un dispositif qui soit simple à mettre en oeuvre et peu coûteux.

Ces objectifs, ainsi que d'autres qui apparaîtront plus clairement par la suite, sont atteints selon l'invention à l'aide d'un mouvement horloger selon la revendication 1.

Ainsi, l'objet de la présente invention, par ses différents aspects fonctionnels et structurels décrits ci-dessus, permet d'obtenir un organe de sélection relativement compact tout en étant relativement simple à mettre en oeuvre.

Conformément à d'autres variantes avantageuses de l'invention :
- la au moins une bascule, dite première bascule, comprend une plaque inférieure et une plaque supérieure entre lesquelles sont agencés un premier rouage et un deuxième rouage, susceptibles d'être déplacés entre les première et seconde positions dans lesquelles, le premier rouage est en prise avec la roue entraineuse de chronographe et est relié cinématiquement au mobile de chronographe dans la première position, et le deuxième rouage est en prise avec la roue entraineuse de chronographe et est relié cinématiquement au mobile de chronographe dans la deuxième position ;
- le premier rouage et/ou le deuxième rouage est un rouage démultiplicateur et/ou inverseur ;
- le mouvement comprend une seconde bascule correspondant à la troisième fonction, et correspondant à l'établissement de la troisième liaison cinématique ;
- la deuxième bascule est montée pivotante sur la première bascule et comprend un rouage configuré pour coopérer avec les premier et deuxième rouages dans la troisième position ;
- le mouvement comprend un basculeur monté pivotant sur la première bascule et coopérant avec la deuxième bascule, le basculeur étant configuré pour disposer l'organe de sélection en troisième position ;
- la came comprend une navette supérieure, une navette inférieure et un rochet, disposés autour d'un axe de pivotement et respectivement configurés pour coopérer avec le basculeur, la plaque inférieure de la première bascule, et l'actionneur ;
- l'organe de sélection comprend une première lame ressort contraignant la première bascule dans la première position ;
- le basculeur comprend un ressort de rappel configuré pour maintenir le basculeur lorsque la première bascule est dans la première position ou la deuxième position ;

L'invention concerne aussi une pièce d'horlogerie équipée d'un mouvement selon l'invention.

### Description sommaire des dessins

D'autres particularités et avantages ressortiront clairement de la description qui en est faite ci-après, à titre indicatif et nullement limitatif, en référence aux dessins annexés, dans lesquels :
- les figures 1a et 1b illustrent respectivement une vue en perspective et une vue éclatée en perspective d'un mouvement horloger conforme à l'invention ;
- les figures 2a et 2b représentent respectivement une vue de dessus et une vue en coupe selon la ligne A-A d'un organe de sélection d'un mouvement horloger conforme à l'invention ;
- les figure 3a et 3b représentent respectivement une vue de dessus et une vue en coupe selon la ligne B-B d'un organe de sélection d'un mouvement horloger conforme à l'invention ;
- les figure 4a et 4b représentent respectivement une vue de dessus et une vue en coupe selon la ligne C-C d'un organe de sélection d'un mouvement horloger conforme à l'invention.

### Description détaillée des modes de réalisation préférés

Un mouvement horloger selon un exemple de réalisation va maintenant être décrit dans ce qui suit faisant référence conjointement aux figures 1a à 4b.

Le mouvement horloger 1 est agencé pour permettre l'affichage de l'heure et de la minute au moyen d'une roue des heures, d'une roue des minutes, et d'une roue des secondes, de manière conventionnelle.

Comme précédemment évoqué, le principe général de l'invention repose sur la mise en oeuvre d'un mouvement horloger présentant au moins des première et seconde fonctions mettant en oeuvre l'affichage d'au moins des première et seconde informations, le mouvement horloger comprenant notamment :
- une roue entraineuse de chronographe 2,
- un mobile de chronographe 3,
- un organe de sélection apte à être déplacé entre au moins des première et seconde positions, associées respectivement aux première et seconde fonctions, et correspondant à l'établissement de première et seconde liaisons cinématiques respectives, entre la roue entraineuse de chronographe 2 et le mobile de chronographe 3, donnant lieu à des sens de rotation opposés et/ou à des vitesses de rotation différentes du mobile de chronographe 3.

Selon l'invention, l'organe de sélection comprend :
- un actionneur 10,
- au moins une bascule configurée pour prendre au moins des première et seconde positions, correspondant respectivement aux première et seconde fonctions, et correspondant à l'établissement de première et seconde liaisons cinématiques respectives,
- une came 20 coopérant avec l'actionneur 10 et la au moins une bascule de manière à établir les première et seconde liaisons cinématiques.

Dans cet exemple, les éléments de bâti du mouvement horloger 1 ainsi que les éléments constitutifs de l'heure courante n'ont pas été représentés, tandis que certains éléments constitutifs ont été rendus transparents pour faciliter la compréhension.

Selon un mode de réalisation préférentiel de l'invention, le mouvement 1 comprend au moins un mécanisme chronographe et compte-à-rebours, chaque mécanisme étant sélectionnable par le biais d'un même organe de sélection. La roue entraineuse de chronographe 2 et le mobile chronographe 3 ont été représentés sur les figures de manière à mieux visualiser les différentes liaisons cinématiques des fonctions.

La figure 1b illustre une vue éclatée en perspective d'une partie d'un mouvement horloger 1 équipé d'un organe de sélection comprenant en outre un actionneur 10 dont une extrémité comprend un doigt d'actionnement 101 pour sélectionner une fonction. L'autre extrémité 100 de l'actionneur 10 peut par exemple coopérer avec un bouton poussoir actionné par l'utilisateur.

L'actionneur 10 est monté coulissant sur un élément de bâti du mouvement pour permettre au doigt 101 de se déplacer selon une direction longitudinale, et est configuré pour coopérer avec des moyens de rappel élastiques, non représentés sur les figures, de manière à le maintenir en position de repos.

Le doigt d'actionnement 101 est prévu pour coopérer avec une came 20 montée pivotante sur un élément de bâti du mouvement horloger 1 entre au moins deux positions, par un axe de rotation situé au centre de la came 20, l'une des positions étant associée à la fonction chronographe et l'autre à la fonction compte-à-rebours.

Comme on peut l'observer sur les figures 1a et 1b, la came 20 comprend au moins une première navette, dite navette inférieure 21, une deuxième navette, dite navette supérieure 22, et un rochet 23, disposés autour d'un même axe de pivotement. Telles qu'illustrées sur les figures, les navettes inférieure 21 et supérieure 22 présentent respectivement un bec 210 et un bec 220 à chacune de leurs extrémités, les becs étant disposés symétriquement par rapport au centre de rotation de la came 20.

L'organe de sélection comprend également une bascule, dite première bascule 30. La première bascule 30 est constituée par une plaque inférieure 31 et une plaque supérieure 32 entre lesquelles sont agencés un premier rouage formé par un premier axe 33 recevant une roue dentée 330 et un pignon 331 et un deuxième rouage formé par un second axe 34 recevant roue dentée 340, un pignon supérieur 341 et un pignon inférieur 342.

La plaque supérieure 32 et la plaque inférieure 31 sont assemblées entre elles pour former la première bascule 30, plaque supérieure 32 présentant un pivot supérieur 320 configuré pour se loger dans l'orifice d'un pont non représenté sur les figures et la plaque inférieure 31 présentant un orifice 311 configuré pour recevoir un pivot d'un autre pont. Avantageusement, le pivot supérieur 320 et l'orifice 311 sont aligné sur un même axe de manière à former l'axe de rotation de la première bascule 30.

Le premier rouage et le deuxième rouage sont configurés pour coopérer avec la roue entraineuse de chronographe 2 lorsque l'organe de sélection est déplacé entre les première et seconde positions correspondant aux première et deuxième liaisons cinématiques.

Ainsi, lorsque l'organe de sélection est en première position comme illustré aux figures 2a et 2b, le pignon supérieur 341 est en prise avec la roue entraineuse 2 et est relié cinématiquement au mobile de chronographe 3 par le biais du pignon inférieur 342 se trouvant sur le même axe 34.

Et lorsque l'organe de sélection est en deuxième position comme illustré aux figures 3a et 3b, la roue 330 du deuxième rouage est en prise avec la roue entraineuse 2 et est reliée cinématiquement au mobile de chronographe 3 par le biais du pignon 331 qui engraine une roue intermédiaire 430 engrainant elle-même la roue 340 du deuxième rouage en lien avec le pignon inférieur 342 qui entraine le mobile de chronographe 3.

Selon l'invention, le premier rouage et/ou le deuxième rouage peuvent être des rouages démultiplicateurs et/ou inverseurs selon les fonctions que l'on souhaite mettre en oeuvre au sein de la montre. Ces fonctions peuvent être, par exemple, une fonction chronographe, une fonction compte à rebours, ou encore une fonction chronographe ayant une vitesse moindre.

Comme on peut l'observer sur les figures 1 et 2a, la plaque inférieure 31 de la première bascule 30 présente une surface d'engagement configurée pour coopérer avec la came 20. Plus précisément, les becs 210 de la navette inférieure 21 sont configurés pour coopérer avec le secteur d'engagement 310 de la plaque inférieure 31 de manière à déplacer en rotation la première bascule 30.

Ainsi, pour basculer du premier mode de fonctionnement au deuxième mode de fonctionnement, le porteur presse un bouton poussoir, non représenté sur les figures, en lien avec l'actionneur 10 de manière à ce que le doigt d'actionnement 101 actionne en rotation le rochet 23, ainsi que la navette inférieure 21 qui vient alors en appui contre le secteur d'engagement 310. Cela a pour effet de faire pivoter la première bascule 30, de désengager le pignon supérieur 341 de la roue entraineuse de chronographe 2 et d'engager simultanément la roue 330 avec la roue entraineuse de chronographe 2.

Une lame ressort 11 est prévue pour retenir le rochet 23 et le faire avancer pas à pas lorsqu'il est actionné en rotation par l'actionneur 10.

De même, l'organe de sélection comprend une seconde lame ressort 12 configurée pour définir une position par défaut de la première bascule 30, en exerçant sur elle une force pour la placer dans la position associée à la première fonction, la fonction chronographe par exemple.

Selon l'invention, l'organe de sélection peut être placé dans une troisième position qui est associée à une troisième fonction, et correspondant à l'établissement d'une troisième liaison cinématique entre la roue entraineuse de chronographe 2 et le mobile de chronographe 3.

L'organe de sélection comprend une seconde bascule 40 permettant de sélectionner la troisième fonction, et d'établir la troisième liaison cinématique observable à la figure 4b.

Selon un aspect particulièrement avantageux de l'invention, la seconde bascule 40 est montée pivotante sur la première bascule 30.

Comme on peut l'observer sur la figure 1b, la seconde bascule 40 comprend une plaque inférieure 41 montée pivotante sur la plaque inférieure 31 de la première bascule 30, et une plaque supérieure 42 montée pivotante sur la plaque supérieure 32 de la première bascule 30.

La plaque inférieure 41 présente un orifice 410 configurée pour recevoir un pivot de la plaque inférieure 31 de la première bascule 30, et la plaque supérieure 42 présente un pivot supérieur 420 configuré pour se loger dans un trou 321 de la plaque supérieure 32 de la première bascule 30. Ainsi, le pivot supérieur 420 et l'orifice 410 définissent l'axe de rotation de la seconde bascule 40 par rapport à la première bascule 30.

La plaque supérieure 42 est assemblée sur la plaque inférieure 41 au moyen d'un élément d'assemblage 46 solidaire de la plaque inférieure 41. Cet élément d'assemblage 46 comprend deux pions 460 configurés pour se loger dans deux ouvertures 421 correspondantes sur la plaque supérieure 42.

La seconde bascule 40 reçoit la roue intermédiaire 430 et le pignon intermédiaire 431, ainsi qu'une autre roue 440, respectivement montés entre la plaque supérieure 42 et la plaque inférieure 41 par le biais d'un axe 43 et d'un autre axe 44.

Comme on peut l'observer à la figure 1b, la plaque inférieure 41 de la seconde bascule 40 présente un secteur denté 45 configuré pour coopérer avec un basculeur 50 articulé en rotation par le biais d'un axe 51 sur la plaque inférieure 31 de la première bascule 30.

Le basculeur 50 présente également un secteur denté 52 configuré pour coopérer avec le secteur denté 45 de la seconde bascule 40. Le basculeur 50 comprend également un ressort de rappel 53 exerçant une force de rappel le ramenant dans sa position initiale lorsque l'organe de sélection est placé en première ou deuxième position.

Comme on peut l'observer aux figures 1a et 1b, le basculeur 50 présente une surface d'engagement 54 configurée pour coopérer avec la came, les becs 220 de la navette supérieure 22 étant configurés pour coopérer avec la surface d'engagement 54 du basculeur 50.

Ainsi, pour basculer dans le troisième mode de fonctionnement illustré aux figures 4a et 4b, le porteur presse un bouton poussoir, non représenté sur les figures, en lien avec l'actionneur 10 de manière à ce que le doigt d'actionnement 101 actionne en rotation le rochet 23 et la navette supérieure 22, jusqu'à ce que la navette supérieure 22 vienne en appui contre la surface d'engagement 310 et exerce une force sur l'actionneur 50.

L'actionneur 50 entraine alors en rotation la seconde bascule 40 par le biais des secteurs dentés 45 et 52 de manière que le pignon intermédiaire 431 engraine d'une part la roue 330, et d'autre part la roue 440 qui engraine la roue 340 en lien avec le mobile de chronographe 3.

L'invention concerne également une pièce d'horlogerie, telle qu'une montre, équipée d'un tel mouvement.

Selon un mode de réalisation de l'invention, la montre peut présenter des moyens d'affichage de la fonction sélectionnée. Ces moyens d'affichage peuvent consister en une aiguille indicatrice sur le cadran de la montre ou encore en un guichet sur le cadran affichant la fonction sélectionnée.

Grâce à ces différents aspects de l'invention, on dispose d'un mouvement de conception simple permettant de sélectionner et mettre en oeuvre la fonction souhaitée aisément.

Bien entendu, la présente invention ne se limite pas à l'exemple illustré mais est susceptible de diverses variantes et modifications qui apparaîtront à l'homme de l'art.

**NOMENCLATURE**

| | |
|---|---|
| 1. Mouvement, | 331. Pignon, |
| 2. Roue entraineuse, | 34. Second axe, |
| 3. Mobile chronographe, | 340. Roue, |
| 10. Actionneur, | 341. Pignon supérieur, |
| 100. Extrémité de l'actionneur, | 342. Pignon inférieur, |
| 101. Doigt d'actionnement, | 40. Seconde bascule, |
| 11. Lame ressort came, | 41. Plaque inférieure, |
| 12. Lame ressort bascule, | 410. Orifice inférieur, |
| 20. Came, | 42. Plaque supérieure, |
| 21. Navette supérieure, | 420. Pivot supérieur, |
| 210. Becs de la navette | 421. Ouvertures, |
| supérieure, | 43. Premier axe, |
| 22. Navette inférieure, | 430. Roue intermédiaire, |
| 220. Becs de la navette | 431. Pignon intermédiaire, |
| inférieure, | 44. Second axe, |
| 23. Rochet, | 440. Roue, |
| 30. Première bascule, | 45. Secteur denté, |
| 31. Plaque inférieure, | 46. Portion d'assemblage, |
| 310. Secteur d'engagement, | 460. Pions, |
| 311. Pivot inférieur, | 50. Basculeur, |
| 32. Plaque supérieure, | 51. Axe du basculeur, |
| 320. Pivot supérieur, | 52. Secteur denté, |
| 321. Trou, | 53. ressort de rappel, |
| 33. Premier axe, | 54. Surface d'engagement |
| 330. Roue, | |

## Revendications

1. Mouvement (1) horloger présentant au moins des première et deuxième fonctions mettant en oeuvre l'affichage d'au moins des première et deuxième informations, le mouvement horloger comprenant notamment :
- une roue entraineuse de chronographe (2),
- un mobile de chronographe (3),
- un organe de sélection apte à être déplacé entre au moins des première et deuxième positions, associées respectivement aux première et deuxième fonctions, et correspondant à l'établissement de première et deuxième liaisons cinématiques respectives, entre la roue entraineuse de chronographe (2) et le mobile de chronographe (3), donnant lieu à des sens de rotation opposés du mobile de chronographe (3),
l'organe de sélection comprenant :
- un actionneur (10),
- au moins une bascule configurée pour prendre au moins des première et deuxième positions, correspondant respectivement aux première et deuxième fonctions, et correspondant à l'établissement de première et deuxième liaisons cinématiques respectives,
- une came (20) coopérant avec l'actionneur (10) et la au moins une bascule de manière à établir les première et deuxième liaisons cinématiques,
**caractérisé en ce que** lesdites première et deuxième liaisons cinématiques donnent lieu à des vitesses de rotation du mobile de chronographe qui sont l'une moindre de l'autre, et **en ce que** l'organe de sélection est apte à être déplacé dans une troisième position, associée à une troisième fonction, et correspondant à l'établissement d'une troisième liaison cinématique entre la roue entraineuse de chronographe (2) et le mobile de chronographe (3) .

2. Mouvement (1) horloger selon la revendication 1, dans lequel la au moins une bascule, dite première bascule (30), comprend une plaque inférieure (31) et une plaque supérieure (32) entre lesquelles sont agencés un premier rouage et un deuxième rouage, susceptibles d'être déplacés entre les première et deuxième positions dans lesquelles, le premier rouage est en prise avec la roue entraineuse de chronographe (2) et est relié cinématiquement au mobile de chronographe (3) dans la première position, et le deuxième rouage est en prise avec la roue entraineuse de chronographe (2) et est relié cinématiquement au mobile de chronographe (3) dans la deuxième position.

3. Mouvement (1) horloger selon la revendication 1 ou 2, dans lequel le premier rouage et/ou le deuxième rouage est un rouage démultiplicateur et/ou inverseur.

4. Mouvement (1) horloger selon l'une quelconque des revendications 1 à 3, **caractérisé en ce que** l'organe de sélection comprend également une seconde bascule (40) pour prendre la troisième position, correspondant à la troisième fonction, et correspondant à l'établissement de la troisième liaison cinématique.

5. Mouvement (1) horloger selon la revendication 4, dans lequel la deuxième bascule (40) est montée pivotante sur la première bascule (30) et comprend un rouage configuré pour coopérer avec les premier et deuxième rouages dans la troisième position.

6. Mouvement (1) horloger selon la revendication 4 ou 5, comprenant un basculeur (50) monté pivotant sur la première bascule (30) et coopérant avec la deuxième bascule (40), le basculeur (50) étant configuré pour disposer l'organe de sélection en troisième position.

7. Mouvement (1) horloger selon la revendication 2 et 6, dans lequel la came (20) comprend une navette supérieure (22), une navette inférieure (21) et un rochet (23), disposés autour d'un axe de pivotement et respectivement configurés pour coopérer avec le basculeur (50), la plaque inférieure (31) de la première bascule (30), et l'actionneur (10).

8. Mouvement (1) horloger selon l'une quelconque des revendications 1 à 7, dans lequel l'organe de sélection comprend une première lame ressort (12) contraignant la première bascule (30) dans la première position.

9. Mouvement (1) horloger selon la revendication 6, dans lequel le basculeur (50) comprend un ressort de rappel (53) configuré pour maintenir le basculeur (50) lorsque la première bascule (30) est dans la première position ou la deuxième position.

10. Pièce d'horlogerie comprenant un mouvement (1) horloger tel que revendiqué selon revendications précédentes.

## Patentansprüche

1. Uhrwerk (1) mit mindestens einer ersten und einer zweiten Funktion, die die Anzeige mindestens erster und zweiter Informationen ausführen, wobei das Uhrwerk insbesondere Folgendes umfasst:
- ein Chronographen-Antriebsrad (2),
- ein Chronographen-Drehteil (3),
- ein Auswahlorgan, das mindestens zwischen einer ersten und einer zweiten Position verlagerbar ist, die der ersten bzw. der zweiten Funktion zugeordnet sind und der Herstellung einer ersten bzw. einer zweiten kinematischen Verbindung zwischen dem Chronographen-Antriebsrad (2) und dem Chronographen-Drehteil (3) entsprechen, was zwei entgegengesetzte Drehrichtungen des Chronographen-Drehteils (3) bietet,
wobei das Auswahlorgan umfasst:
- einen Aktor (10),
- mindestens eine Wippe, die konfiguriert ist, mindestens eine erste und eine zweite Position einzunehmen, die der ersten bzw. der zweiten Funktion entsprechen und der Herstellung einer ersten bzw. einer zweiten kinematischen Verbindung entsprechen,
- einen Nocken (20), der mit dem Aktor (10) und der mindestens einen Wippe zusammenwirkt, um die erste und die zweite kinematische Verbindung herzustellen,
**dadurch gekennzeichnet, dass** die erste und die zweite kinematische Verbindung zu Drehgeschwindigkeiten des Chronographen-Drehteils führen, von denen eine geringer als die andere ist, und dass das Auswahlorgan in eine dritte Position verlagerbar ist, die einer dritten Funktion zugeordnet ist und der Herstellung einer dritten kinematischen Verbindung zwischen dem Chronographen-Antriebsrad (2) und dem Chronographen-Drehteil (3) entspricht.

2. Uhrwerk (1) nach Anspruch 1, **dadurch gekennzeichnet, dass** die mindestens eine Wippe, die erste Wippe (30) genannt wird, eine Bodenplatte (31) und eine Deckplatte (32) umfasst, zwischen denen ein erstes Räderwerk und ein zweites Räderwerk angeordnet sind, die zwischen der ersten und der zweiten Position verlagerbar sind, wobei in der ersten Position das erste Räderwerk mit dem Chronographen-Antriebsrad (2) in Eingriff ist und mit dem Chronographen-Drehteil (3) kinematisch verbunden ist und in der zweiten Position das zweite Räderwerk mit dem Chronographen-Antriebsrad (2) in Eingriff ist und mit dem Chronographen-Drehteil (3) kinematisch verbunden ist.

3. Uhrwerk (1) nach Anspruch 1 oder 2, wobei das erste Räderwerk und/oder das zweite Räderwerk ein Untersetzungs- und/oder Umkehrungsräderwerk sind.

4. Uhrwerk (1) nach einem der Ansprüche 1 bis 3, **dadurch gekennzeichnet, dass** das Auswahlorgan ferner eine zweite Wippe (40) umfasst, um die dritte Position einzunehmen, die der dritten Funktion entspricht und der Herstellung der dritten kinematischen Verbindung entspricht.

5. Uhrwerk (1) nach Anspruch 4, wobei die zweite Wippe (40) an der ersten Wippe (30) schwenkbar montiert ist und ein Räderwerk umfasst, das konfiguriert ist, in der dritten Position mit dem ersten und dem zweiten Räderwerk zusammenzuwirken.

6. Uhrwerk (1) nach Anspruch 4 oder 5, das eine Kippeinrichtung (50) umfasst, die an der ersten Wippe (30) schwenkbar montiert ist und mit der zweiten Wippe (40) zusammenwirkt, wobei die Kippeinrichtung (50) konfiguriert ist, das Auswahlorgan in der dritten Position anzuordnen.

7. Uhrwerk (1) nach Anspruch 2 und 6, wobei der Nocken (20) ein oberes Schiffchen (22), ein unteres Schiffchen (21) und ein Sperrrad (23) umfasst, die um eine Schwenkachse angeordnet sind und jeweils konfiguriert sind, mit der Kippeinrichtung (50) bzw. der Bodenplatte (31) der ersten Wippe (30) und dem Aktor (10) zusammenzuwirken.

8. Uhrwerk (1) nach einem der Ansprüche 1 bis 7, wobei das Auswahlorgan ein erstes Federblatt (12) umfasst, das die erste Wippe (30) in die erste Position drängt.

9. Uhrwerk (1) nach Anspruch 6, wobei die Kippeinrichtung (50) eine Rückstellfeder (53) umfasst, die konfiguriert ist, die Kippeinrichtung (50) zu halten, wenn die erste Wippe (30) in der ersten Position oder in der zweiten Position ist.

10. Zeitmessgerät, umfassend ein Uhrwerk (1) nach einem der vorhergehenden Ansprüche.

## Claims

1. Timepiece movement (1) having at least first and second functions implementing the display of at least first and second pieces of information, the timepiece movement notably including:
- a chronograph drive wheel (2),
- a chronograph wheel set (3),
- a selection member capable of being moved between at least first and second positions, respectively associated with the first and second functions, and respectively corresponding to the creation of first and second respective kinematic connections, between the chronograph drive wheel (2) and the chronograph wheel set (3), resulting in opposite directions of the chronograph wheel set (3),
the selection member including:
- an actuator (10),
- at least one lever configured to take at least first and second positions, respectively corresponding to the first and second functions, and respectively corresponding to the creation of first and second kinematic connections,
- a cam (20) cooperating with the actuator (10) and the at least one lever in order to create the first and second kinematic connections,
**characterized in that** said first and second kinematic connections resulting in different rotational speeds of the chronograph wheel set (3), and **characterized in that** the selection member is capable of being moved into a third position, associated with a third function, and corresponding to the creation of a third kinematic connection between the chronograph drive wheel (2) and the chronograph wheel set (3).

2. Timepiece movement (1) according to claim 1, **characterized in that** the at least one lever, called the first lever (30), includes a lower plate (31) and an upper plate (32) between which are arranged a first gear train and a second gear train, capable of being moved between the first and second positions, wherein the first gear train engages with the chronograph drive wheel (2) and is kinematically connected to the chronograph wheel set (3) in the first position, and the second gear train engages with the chronograph drive wheel (2) and is kinematically connected to the chronograph wheel set (3) in the second position;

3. Timepiece movement (1) according to claim 1 or 2, wherein the first gear train and/or the second gear train is a reduction gear and/or reverser;

4. Timepiece movement (1) according to claim 1 to 3, **characterized in that** the selection member includes a second lever (40) configured to take at third position, corresponding to the third function, and corresponding to the creation of the third kinematic connection.

5. Timepiece movement (1) according to claim 4, wherein the second lever (4) is mounted to pivot on the first lever (30) and includes a gear train configured to cooperate with the first and second gear trains in the third position.

6. Timepiece movement (1) according to claim 4 or 5, comprising a rocking member (50) mounted to pivot on the first lever (30) and cooperating with the second lever (40), the rocking member (50) being configured to arrange the selection member in the third position.

7. Timepiece movement (1) according to claim 2 and 6, wherein the cam (20) includes an upper shuttle-like element (22), a lower shuttle-like element (21) and a ratchet (23), disposed around a pivot axis and respectively configured to cooperate with the rocking member (50), the lower plate (31) of the first lever (30), and the actuator (10).

8. Timepiece movement (1) according to claim 1 to 7, wherein the selection member includes a first strip-spring (12) forcing the first lever (30) into the first position.

9. Timepiece movement (1) according to claim 6, wherein the rocking member (50) includes a return spring (53) arranged to hold the rocking member (50) when the first lever (30) is in the first position or the second position.

10. Timepiece including a timepiece movement (1) as claimed according to claim 1.
